# EUROPÄISCHE PATENTSCHRIFT

(11) **EP 0 167 475 B1**
(45) Veröffentlichungstag und Bekanntmachung des Hinweises auf die Patenterteilung: **27.12.1989**
(21) Anmeldenummer: 85730024.8
(22) Anmeldetag: 18.02.1985
(51) Int. Cl.: H05B 7/10, H05B 7/06

(54) **Gleichstrom-Lichtbogen-Heizvorrichtung**
Direct current arc heating device
Dispositif de chauffage à arc à courant continu

(30) Priorität: 24.05.1984 DE 3419681
(43) Veröffentlichungstag der Anmeldung: 08.01.1986
(73) Patentinhaber: MANNESMANN Aktiengesellschaft, 40027 Düsseldorf (DE)
(72) Erfinder: Nordmeyer, Friedrich, Dr. Ing., D-4020 Mettmann 2 (DE); Schunk, Eckard, D-4000 Düsseldorf (DE); Winter, Frank, Redditch Worcestershire (GB); Jackson, C. L., Redditch Worcestershire (GB)
(74) Vertreter: Meissner, Peter E., Dipl.-Ing.

(56) Entgegenhaltungen:
- EP-A- 0 157 104
- DE-A- 2 355 168
- DE-A- 3 107 454
- DE-A- 3 232 551
- FR-A- 846 004
- FR-A- 2 197 988
- US-A- 1 333 950
- US-A- 3 709 997

## Beschreibung

Die Erfindung betrifft eine Heizvorrichtung gemäß dem Oberbegriff des Anspruchs 1, wie aus der DE-A-2 355 168 bekannt.

Bei Öfen dieser Art ist üblicherweise eine Graphitelektrode als Kathode geschaltet, während die Kontaktelektroden als Anoden arbeiten, wie z. B. aus DE-A-2 355 168 oder aus der FR-A-2 197 988 bekannt.

Aus der DE-A1 -3 107 454 ist ein Pfannenofen für Gleichstrom bekannt, der eine als Kathode arbeitende Lichtbogenelektrode aufweist. In dem bodennahen Bereich des Pfannengefäßes sind Kontaktblöcke aus einem Metall vorgesehen. Die Kontaktblöcke sind an der der Pfannenachsenmitte zugewandten Seite mit feuerfesten Steinen mit leitenden Einlagen versehen.

Durch diese Vorrichtung mit seitlich angeschlossenen Kontaktelektroden sollte der Vorteil erreicht werden, daß der Boden für Bodenabstichlöcher freibleibt. Diese Vorrichtung ist jedoch mit dem Nachteil behaftet, daß bei Verbrauch oder Beschädigung der mit dem Gefäß fest verbundenen Kontaktblöcke die Erneuerungsarbeiten sehr schwierig und aufwendig sind.

Aus der US-A-3 709 997 ist eine Elektrodenanordnung bekannt, bei der an einem einzigen Tragarm eine bifilare Elektrode angeordnet sein kann. Hierbei handelt es sich aber um vollständig abschmelzende Elektroden aus Metall, mit deren Hilfe eine Metallschmelze erzeugt werden soll. Mit einer Heizvorrichtung im Sinne der Erfindung hat dies nicht zu tun. Darüberhinaus ist das Entfernen der bffilaren Elektrode nur mittels eines Kranes möglich, wodurch sich die für eine Reparatur oder Erneverung benötigte Zeit verlängert.

Aufgabe der Erfindung ist es, eine Gleichstrom-Lichtbogen-Heizvorrichtung der eingangs genannten Art zu schaffen, deren Kontaktelektroden in vertikaler sowie horizontaler Richtung bewegbar sind, so daß die Reparatur- oder Erneuerungsarbeiten an den Elektroden wesentlich leichter als bisher durchführbar sind. Außerdem soll durch die Erfindung ermöglicht werden, die Elektroden für verschiedene wechselbare Gefäße zu benutzen.

Diese Aufgabe wird durch die Erfindungsmerkmale des Hauptanspruchs gelöst. Vorteilhafte Weiterbildungen der Erfindung ergeben sich aus den Unteransprüchen.

Nach der Erfindung ist es möglich, die Eintauchtiefe der oberhalb des Gefäßes nachführbar angeordneten Kontaktelektrode nach den Erfordernissen des Betriebes zu regeln.

Die Kontaktelektrode sowie die Graphⁱteiek- trode können leicht aus dem Gefäß entfernt und für ein anderes Wechselgefäß eingesetzt werden. Damit kann der Ablauf des metallurgischen Prozesses ohne Kostensteigerung beschleunigt werden.

Durch die unmittelbare innere Kühlung der Elektrode kann ihre Standzeit wesentlich verlängert werden.

Die größte thermische Beanspruchung der Kontaktelektrode entsteht bekanntlich an ihren Kontaktflächen mit dem flüssigen Schmelzbad. Deshalb kann die erfindungsgemäße Elektrode in ihrem unteren, mit der Schlacke in Berührung stehenden Bereich mit einem thermischen Schutz versehen werden.

Durch die erfindungsgemäße Anordnung der Elektroden wird die Strahlungsbelastung des feurfesten Materials wesentlich vermindert. Durch einen kleineren Elektrodenverbrauch werden die Betriebskosten verringert. Die Vorrichtung ist auch für Vakuumverfahren sowie Verfahren mit Schutzgasabdeckung geeignet.

Die Erfindung wird anhand der beigefügten schematischen Zeichnung näher erläutert.

Über dem Ofengefäß 1 sind eine Graphitelektrode 2 sowie eine Kontaktelektrode 3 aus Metall, in dem gezeichneten Beispiel aus Stahl, an einem gemeinsamen Tragarm 4 befestigt. Die Graphitelektrode 2 ist in einer Nachsetzvorrichtung 5 verspannt, während die Nachführvorrichtung für die Kontaktelektrode 3 mit 6 bezeichnet ist. Bei den Nachsetzvorrichtungen, die z. B. aus der DE-PS-2 125 773 bekannt sind, handelt es sich um gängige Ausführungen.

Der Tragarm 4 ist mit einer positionsgeregelten Führungssäule 7 fest verbunden und somit samt beider Elektroden mit Hilfe des hydraulischen Zylinders 8 höhenverstellbar.

Zum Wechsel der Pfanne können beide Elektroden angehoben und aus dem Gefäß entfernt werden.

Die Graphitelektrode 2 wird so geregelt, daß der Lichtbogen aufrechterhalten bleibt.

Die Kontaktelektrode 3 taucht in die Schmelze 10 ein. Die Nachführvorrichtung 6 sorgt dafür, daß ein ausreichender Kontakt mit der Schmelze 10 gewährleistet wird.

Mit 11 ist die Schlackenschicht bezeichnet.

In dem dargestellten Beispiel besitzt die Kontaktelektrode 3 axiale Bohrungen 12, die eine intensive Kühlung (z. B. durch Kühlgase, wie Argon) der Elektrode ermöglichen.

Die Heizvorrichtung kann sowohl stationär als auch auf einem Pfannentransportwagen betrieben werden.

## Patentansprüche

1. Gleichstrom-Lichtbogen-Heizvorrichtung, insbesondere für Pfannen oder Pfannenöfen, mit einer mit dem im Gefäß befindlichen Schmelzgut (10) in Kontakt stehenden, dort ggfs. teilweise schmelzenden und in einer oberhalb des Gefäßes (1) vorgesehenen Haltevorrichtung nachführbaren Metallelektrode (3) als Anode, und mit einer höhenverstellbar angeordneten Graphitelektrode (2) als Kathode, die in einer solchen Höhe über dem Schmelzugt (10) gehalten wird, daß sich zwischen ihr und dem Schmelzugt ein Lichtbogen entwickelt, dadurch gekennzeichnet, daß die Metallelektrode (3) und die Graphitelektrode (2) in einem einzigen gemeinsamen, mit einer parallel zur Gefäßachse angeordneten Führungssäule (7) verbundenem, mittels eines hydraulischen Zylinders (8) höhenverstellbaren Tragarm (4) angeordnet sind und daß am Tragarm (4) eine Nachführvorrichtung (6) für die Metallelektrode (3) angeordnet ist.

2. Heizvorrichtung nach Anspruch 1, dadurch gekennzeichnet daß bei Verwendung einer abschmelzenden Metallelektrode (3) die Nachführvorrichtung (6) mit einer der Abschmelzgeschwindigkeit entsprechend arbeitenden Steuervorrichtung steuerbar ist.

3. Heizvorrichtung nach Anspruch 1, dadurch gekennzeichnet daß der mit der Führungssäule (7) verbundene Tragarm (4) auf einem verfahrbaren Gestell angeordnet ist.

4. Heizvorrichtung nach Ansprüchen 1 bis 3, dadurch gekennzeichnet, daß die Metallelektrode (3) kühlbar ausgeführt ist.

## Claims

1. A d.c.-arc-heating device, in particular for crucibles or crucible furnaces, comprising a metal electrode (3) which serves as anode and which is in contact with the molten product (10) contained in the vessel, may partially melt (at this contact point) and is adjustable in a supporting device arranged above the vessel (1), and comprising a graphite electrode (2) which serves as the cathode and which is arranged so as to be adjustable in height and is supported above the molten product (10) at such a height that an arc develops between it and the molten product, characterised in that the metal electrode (3) and the graphite electrode (2) are arranged in one single common carrier arm (4) which is connected to a guide column (7) arranged in parallel to the vessel axis and which can be adjusted in height by means of a hydraulic cylinder (8), and that an adjustable guidance device (6) for the metal electrode (3) is arranged on the carrier arm (4).

2. A heating device as claimed in Claim 1, characterised in that when a melting metal electrode (3) is used, the adjustable guidance device (6) can be controlled by a control device which operates in accordance with the melting speed.

3. A heating device as claimed in Claim 1, characterised in that the carrier arm (4) which is connected to the guide column (7) is arranged on a mowable stand.

4. A heating device as claimed in Claims 1 to 3, characterised in that the metal electrode (3) is designed to be coolable.

## Revendications

1. Dispositif de chauffage à arc électrique à courant continu, en particulier pour des poches de coulée ou des fours, comportant une électrode métallique (3), en tant qu'anode, qui peut être guidée dans un dispositif de support prévu au-dessus du récipient (1 qui se trouve en contact avec la matière en fusion (10) se trouvant dans le récipient et y est là le cas échéant partiellement fondue, et comportant une électrode de graphite (2), en tant que cathode, agencée de façon réglable en hauteur, qui est maintenue au-dessus de la matière en fusion (10) à une hauteur telle qu'il se crée, entre elle et la matière en fusion, un arc électrique, caractérisé en ce que l'électrode métallique (3) et l'électrode de graphite (2) sont agencées dans un bras de support unique commun (4), réglable en hauteur au moyen d'un cylindre hydraulique (8), et relié à une colonne de guidage (7) agencée parallèlement à l'axe du récipient, et en ce que, sur le bras de support (4), est prévu un dispositif de guidage (6) pour l'électrode métallique (3).

2. Dispositif de chauffage selon la revendication 1, caractérisé en ce que, lorsque l'on utilise une électrode métallique fusible (3), le dispositif de guidage (6) peut être commandé par un dispositif de commande travaillant de façon correspondante à la vitesse de fusion.

3. Dispositif de chauffage selon la revendication 1, caractérisé en ce que le bras de support (4) relié à la colonne de guidage (7) est agencé sur un bâti mobile.

4. Dispositif selon les revendications 1 à 3, caractérisé en ce que l'électrode métallique (3) peut être refroidie.
